# EUROPÄISCHE PATENTSCHRIFT

(11) **EP 1 286 421 B1**
(45) Veröffentlichungstag und Bekanntmachung des Hinweises auf die Patenterteilung: **05.12.2007**
(21) Anmeldenummer: 02016689.8
(22) Anmeldetag: 26.07.2002
(51) Int. Cl.: H01R 4/24

(54) **Elektrische Klemme**
Electrical terminal
Borne électrique

(30) Priorität: 20.08.2001 CH 15352001
(43) Veröffentlichungstag der Anmeldung: 26.02.2003
(73) Patentinhaber: WOERTZ AG, CH-4132 Muttenz 1 (CH)
(72) Erfinder: Bolliger, Roman Marcel, 4123 Allschwil (DE); Bolliger, Lars Thomas, 4123 Allschwil (CH)
(74) Vertreter: Troesch Scheidegger Werner AG

(56) Entgegenhaltungen:
- DE-A- 19 921 775
- US-A- 4 533 199

## Beschreibung

Die vorliegende Erfindung betrifft eine elektrische Klemme mit einem aus Isoliermaterial bestehenden Gehäuse, einem darin stationär angeordneten elektrisch leitenden Kontaktstück mit schneidenbildenden gabelförmigen Aufnahmen und mehreren mittels eines Werkzeuges verschwenkbaren Mitnehmerkörpern, welche dazu vorgesehen sind, jeweils einen in diese einzuführenden, mit einer Isolation versehenen, an das Kontaktstück anzuschliessenden elektrischen Leiter zu halten und letzterem beim Verschwenken aus einer Ausgangslage in einer der gabelförmigen Aufnahmen des Kontaktstückes die Isolation zu durchschneiden und die derart isolationsfreie Stelle des Leiters in leitenden Klemmkontakt mit dem Kontaktstück zu bringen, wobei der Mitnehmerkörper in der Endstellung einrastet.

Derartige abisolierfreie, schraubenlose Klemmen sind bekannt und besondere Ausführungsformen in DE 19921775 A1, die die Merkmale des Oberbegriffs von Anspruch 1 zeigt, und z. B in CH- PS 653 813, 664 647 und 667 164 beschrieben. Diese bekannten Klemmen weisen ein Gehäuse mit einem Fuss auf, welcher die Befestigung auf einer Tragschiene erlaubt. Diese Klemmen dienen dem einfachen und raschen Anschluss einer Zuleitung und einer Abgangsleitung, wobei die beiden Leiter über das im Gehäuse untergebrachte Kontaktstück elektrisch miteinander verbunden werden.

Es hat sich gezeigt, dass die heutigen Klemmen mit einer Anschlussstelle für die Zuleitung und einer Anschlussstelle für den Abgang oft nicht genügen. Ein Weiterausbau mit mehr als zwei Anschlussstellen durch Hintereinanderanordnung der Aufnahmen und zugehörigen verschwenkbaren Mitnehmerkörpern ist nicht nur konstruktiv aufwendig, sondern führt auch zu einer entsprechend grösseren Bauweise der Klemme durch die erforderliche Verlängerung des Kontaktstückes.

Aufgabe der vorliegenden Erfindung war es, eine Klemmenkonstruktion zu finden, welche mit vier Anschlussstellen ausgerüstet werden kann und dabei trotzdem eine kompakte Bauweise beibehält.

Diese Aufgabe ist bei einer Klemme der eingangs definierten Art erfindungsgemäss durch die Merkmale des kennzeichnenden Teils von Anspruch 1 gelöst.

Besondere Ausführungsformen der erfindungsgemässen Klemme sind in den abhängigen Ansprüchen definiert.

Der Erfindungsgegenstand wird nachstehend anhand eines in der Zeichnung dargestellten Ausführungsbeispiels noch etwas näher erläutert. In der Zeichnung zeigt:
Figur 1 eine erfindungsgemässe Klemme in perspektivischer Darstellung;
Figur 2 eine Frontansicht der Klemme nach Figur 1;
Figur 3 eine Draufsicht auf die Klemme nach Figur 2, und
Figur 4 eine perspektivische Ansicht des in der Klemme eingesetzten Kontaktstückes.

Die in Figuren 1-3 der Zeichnung dargestellte elektrische abisolierfreie, schraubenlose Klemme besteht aus einem Gehäuse 1 aus Isoliermaterial, welche auf einer Seite offen und auf der anderen Seite mit einer geschlossenen Rückwand 1' versehen ist. In die nach einer Seite offenen Abteile (sie werden durch jeweils eine gereihte Klemme bzw. deren Rückwand geschlossen) ist einerseits ein elektrisch leitendes Kontaktstück 2 unverschieblich eingesetzt und andererseits sind verschwenkbare Mitnehmerkörper 3, 4, 5 und 6 angeordnet. Die Mitnehmerkörper 3-6 sind um Bolzen 3'-6' um 30°-40° verschwenkbar, wie nachstehend noch beschrieben wird.

Das Kontaktstück 2, welches in Figur 4 detailliert gezeigt ist, weist die Form eines liegenden H auf, mit einem an beiden Enden im Vergleich zum unteren Schenkel 7 verkürzten oberen Schenkel 8. Die vier Schenkelenden sind mit gabelförmigen Aufnahmen 9-12 versehen, welche innenseitig mit Schneiden ausgerüstet sind, um bei einem dazwischen gedrückten isolierten Leiter die Isolation zu durchtrennen bzw. abzuschälen und dabei einen elektrischen Kontakt zwischen Leiter (nicht dargestellt) und Kontaktstück herzustellen.

Da die zu den Seitenwänden des Gehäuses hin offenen vier gabelförmigen Aufnahmen paarweise (9, 10; 11, 12) auf zwei im Abstand übereinander liegenden Ebenen angeordnet sind und die verschwenkbaren Mitnehmerkörper 3-6 ebenfalls paarweise auf zwei Ebenen angelenkt sind, lassen sich vier Anschlüsse bei kompaktester Bauweise realisieren.

Die Mitnehmerkörper 3-6 sind jeweils mit einer durchgehenden Aufnahmebohrung 3''-6'' und einer öffnung 3'''-6''' für ein Betätigungswerkzeug (z. B. Schraubenzieher) sowie einer Klinke K versehen, welche in Wirkstellung der Mitnehmerkörper in jeweils eine Vertiefung des Gehäuses 1 einrastet.

Ein anzuschliessender Leiter (nicht dargestellt) wird durch die jeweilige Aufnahmebohrung 3''-6'' bis zum Anschlag (an einer Gehäusefläche) gesteckt, dann mittels dem Werkzeug der Mitnehmerkörper 3-6 verschwenkt, wobei der Leiter zwischen die Schneiden der Aufnahmen 9-12 gedrückt und dabei die Isolation auf beiden Seiten des Leiters abgeschält wird, was zur Herstellung eines zuverlässigen elektrischen Kontaktes zwischen Leiter und Kontaktstück 2 führt. Je nach Leiterquerschnitt und Leiterart (Volldraht, Litze)wird die gabelförmige federnde Aufnahme 9-12 mehr oder weniger auseinandergebogen.

Beim gezeigten Beispiel befinden sich die beiden linken Mitnehmerkörper 3, 4 in Ausgangsstellung (vor dem Einführen eines Leiters) und die beiden rechten Mitnehmerkörper 5, 6 in Wirkstellung (Klemmstellung für die Leiter)eingerastet .

Die erfindungsgemässe Klemme erlaubt den Anschluss von bis zu vier Leitern, welche bei Verwendung des gezeigten einteiligen Kontaktstückes 2 alle untereinander verbunden sind. Sollte vorgesehen sein, die Klemme zum Verbinden von jeweils nur zwei Leitern einzusetzen, kann der Verbindungssteg 2' unterbrochen werden. Die Klemme weist dann zwei Anschlusspaare 9, 10 bzw. 11, 12 auf.

Wenn die Klemme nur zum Anschluss von drei Leitern benutzt werden soll, kann auf die Montage von einem der vier Mitnehmerkörper verzichtet werden (vorzugsweise unter Verschluss der entsprechenden Anschlussöffnung im Gehäuse, z. B mittels eines Kunststoff- Deckels). Das Gahäuse 1 ist mit Füssen 13, 14 versehen, welche das Aufschnappen der Klemme auf eine Tragschiene erlauben.

## Patentansprüche

1. Elektrische Klemme mit einem aus Isoliermaterial bestehenden Gehäuse (1), einem darin stationär angeordneten elektrisch leitenden Kontaktstück (2) mit einem ersten Paar schneidenbildenden gabelförmigen Aufnahmen (9, 10), wobei die Aufnahmen paarweise zu den Seitenwänden des Gehäuses hin offen auf entgegengesetzten Seiten auf einer Ebene des Gehaüses angeordnet sind, und mehreren mittels eines Werkzeuges verschwenkbaren Mitnehmerkörpern (3, 4), welche dazu vorgesehen sind jeweils einen in diese einzuführenden, mit einer Isolation versehenen, an das Kontaktstück (2) anzuschliessenden elektrischen Leiter zu halten und letzterem beim Verschwenken aus einer Ausgangslage in einer der gabelförmigen Aufnahmen (9, 10) des Kontaktstückes die Isolation zu durchschneiden und die derart isolationsfreie Stelle des Leiters in leitenden Klemmkontakt mit dem Kontaktstück (2) zu bringen, **dadurch gekennzeichnet, dass** das Kontaktstück mit einem zweiten Paar dem Anschluss eines Leiters dienenden gabelförmigen Aufnahmen (11, 12) versehen ist, wobei die Aufnahmen paarweise zu den Seitenwänden des Gehäuses hin offen auf entgegengesetzten Seiten angeordnet sind, das erste Paar (9, 10) auf einer unteren Ebene und das zweite Paar (11, 12) auf einer im Abstand darüber liegenden Ebene des Gehäuses, die Aufnahmen des ersten Paares (9, 10) weiter aussen als jene des darüber angeordneten zweiten Paares (11, 12) und entsprechend die mit den Aufnahmen zusammenwirkenden verschwenkbaren Mitnehmerkörper (3, 4, 5, 6) paarweise auf verschiedene Ebenen im Gehäuse (1) angelenkt sind.

2. Elektrische Klemme nach Anspruch 1, **dadurch gekennzeichnet, dass** das Kontaktstück (2) einteilig ist und somit alle Aufnahmen (9, 10, 11, 12) für anzuschliessende Leiter untereinander elektrisch verbunden sind.

3. Elektrische Klemme nach Anspruch 1, **dadurch gekennzeichnet, dass** das Kontaktstück (2) aus zwei elektrisch voneinander getrennten Teilen besteht, von denen jedes mit jeweils einem der beiden Aufnahmenpaare versehen ist.

4. Elektrische Klemme nach einem der Ansprüche 1-3, **dadurch gekennzeichnet, dass** zumindest für zwei in elektrischer verbindung stehende Aufnahmen (9, 10, 11, 12) zugeordnete Mitnehmerkörper (3, 4, 5, 6) montiert sind.

5. Elektrische Klemme nach Anspruch 1, **dadurch gekennzeichnet, dass** das Kontaktstück (2) die Form eines liegenden H aufweist, mit einem an beiden Enden verkürzten oberen Schenkel (8) und mit an den Schenkelenden vorgesehenen nach aussen offenen gabelförmigen Aufnahmen (9, 10, 11, 12).

## Claims

1. An electrical terminal comprising an electrically insulating housing (1), an electrically conducting contact element (2) stationarily arranged in said housing and having a first pair of fork-shaped receptacles including cutting surfaces, whereby said receptacles are arranged in a plane of said housing in pairs on opposite sides, open towards the side walls of the housing, and a plurality of drive elements (3,4) pivotable by means of a tool present in said housing, said drive elements being provided for keeping an electrical conductor clad with an insulating sheath against the contact element (2) to which the conductor is to be connected, the insulating sheath of said conductor when pivoted out of a first position in one of the fork-shaped receptacles of the contact element being cut by one of said drive elements and a segment of the conductor so bared of insulation being moved into conducting clamped contact with the contact element (2), **characterized in that** the contact element comprises a second pair of fork-shaped receptacles (11,12) adapted to connect one conductor, said receptacles being configured pairwise-open toward the side walls of the housing on opposite sides, the first pair (9,10) being situated in a lower housing plane and the second pair (11, 12) being situated in a housing plane spaced above said lower plane, the first pair (9,10) of said receptacles being arranged more outside than the overlying second pair, and the pivotable drive elements (3,4,5,6) which cooperate with the receptacles are correspondingly linked in the housing (1) in a pairwise manner and in different planes.

2. The electrical terminal as claimed in claim 1, wherein the contact element (2) is integral and thereby all said receptacles (9,10,11,12) for conductors to be connected are electrically interconnected.

3. The electrical terminal as claimed in claim 1, wherein the contact element (2) further comprises two electrically separate parts each of which including one of the first pair or the second pair of receptacles.

4. The electrical terminal as claimed in claim 1, wherein allocated drive elements (3,4,5,6) are installed for at least two electrically connected receptacles (9,10,11,12).

5. The electrical terminal as claimed in claim 1, wherein the contact element (2) is substantially configured as a prone H comprising a shortened upper leg (8) at both ends and open fork-shaped receptacles (9,10,11,12) at both leg ends.

## Revendications

1. Borne électrique comprenant un boîtier (1) en un matériau isolant, une pièce de contact (2) électriquement conducteur disposée de façon stationnaire dans le boîtier avec une première paire de réceptions (9,10) en forme de fourche avec des faces coupantes, ces réceptions étant disposées dans un plan dudit boîtier par paires sur des côtés opposés et ouvertes contre les parois latérales du boîtier et plusieurs éléments d'entraînement (3,4) pivotable au moyen d'un outil, prévus pour retenir chacun un conducteur électrique à introduire dans ces éléments et muni d'une isolation, chaque conducteur électrique étant à connecter avec ladite pièce de contact, pour cisailler l'isolation du conducteur électrique, lors de son pivotement à partir d'une position de départ dans une des réceptions en forme de fourche (9,10) de la pièce de contact et d'amener ce segment sans insolation du conducteur en contact pressé électriquement conducteur avec ladite pièce de contact (2), **caractérisée en ce que** la pièce de contact est munie d'une seconde paire de réceptions (11,12) en forme de fourche servant à connecter un conducteur, ces réceptions, arrangées par paires et ouvertes contre les parois latérales du boîtier étant prévues sur des côtés opposés, la première paire (9,10) dans un plan inférieur et la seconde paire (11,12) dans un plan du boîtier à distance au-dessus du premier, les réceptions de la première paire (9,10) étant arrangées plus à l'extérieur que celles de la seconde paire arrangée au-dessus et avec les éléments d'entraînements pivotables (3,4,5,6) et coopérant avec les réceptions articulés par paires dans différents plans du boîtier (1).

2. Borne électrique selon la revendication 1, **caractérisée en ce que** la pièce de contact (2) est en une pièce par conséquent toutes les réceptions (9,10,11,12) pour des conducteurs à connecter sont reliées électriquement entre elles.

3. Borne électrique selon la revendication 1, **caractérisée en ce que** la pièce de contact (2) est formée de deux parties séparées, chacune étant munie d'une des deux paires de réceptions.

4. Borne électrique selon l'une des revendications 1 à 3, **caractérisée par** des éléments d'entraînement (3,4,5,6) attribués pour au moins deux réceptions (9,10,11,12) connectées électriquement.

5. Borne électrique selon la revendication 1, **caractérisée en ce que** la pièce de contact (2) a la forme d'un H couché avec aux deux extrémités une jambe supérieure raccourcie (8) et avec des réceptions (9,10,11,12) en forme de fourche ouvertes vers l'extérieur aux extrémités des jambes.
